# EUROPÄISCHE PATENTSCHRIFT

(11) **EP 1 332 694 B1**
(45) Veröffentlichungstag und Bekanntmachung des Hinweises auf die Patenterteilung: **04.05.2005**
(21) Anmeldenummer: 03001674.5
(22) Anmeldetag: 25.01.2003
(51) Int. Cl.: A47B 1/05, A47B 13/02

(54) **Tisch**
Table
Table

(30) Priorität: 01.02.2002 DE 20201629 U; 05.06.2002 DE 20208774 U
(43) Veröffentlichungstag der Anmeldung: 06.08.2003
(73) Patentinhaber: Schmidt, Friedrich, 93138 Lappersdorf (DE)
(72) Erfinder: Schmidt, Friedrich, 93138 Lappersdorf (DE)
(74) Vertreter: Graf, Helmut, Dipl.-Ing.

(56) Entgegenhaltungen:
- DE-C- 710 837
- DE-U- 8 707 699
- FR-A- 2 044 481
- FR-A- 2 758 063

## Beschreibung

Die Erfindung bezieht sich auf einen Tisch, d.h. auf ein Möbelstück in Form eines Tisches mit kreisscheibenförmiger Tischplatte gemäß Oberbegriff Patentanspruch 1.

Tische mit in der Größe veränderbarer Tischplatte, vielfach auch als Ausziehtische bezeichnet, sind in verschiedensten Ausführungen bekannt. Bekannt sind auch Ausziehtische, die im nicht ausgezogenen bzw. verkleinerten Zustand eine kreisscheibenförmige Tischplatte oder Tischfläche aufweisen. Die Tischplatte ist dabei geteilt. Im ausgezogenen Zustand werden Tischplattensegmente zwischen die beiden voneinander entfernten Tischplattenhälften eingesetzt, so daß der vergrößerte bzw. ausgezogene Tisch dann eine in etwa ovale Form aufweist.

Bekannt ist ein Tisch mit den Merkmalen des Oberbegriffs des Patentanspruchs 1 vgl.FR-A-2 004 481. Bei diesem Tisch sind jeweils ein erstes und ein zweites Tischplattensegmente an einem radial zur Tischachse verlaufenden Rand gelenkig mit einander verbunden, so dass im Nichtgebrauchszustand die Tischplattensegmente übereinandergeklappt unter die Tischplatte geschoben werden können und im Gebrauchszustand an einander anschließend vorgesehen sind. Allein schon wegen der Gelenkverbindungen an den radial zur Tischachse verlaufenden Rändern der Tischplattensegmente sind der Tisch bzw. dessen Tischplatte im vergrößerten Zustand wenig stabil.

Aufgabe der Erfindung ist es, einen neuartigen Tisch aufzuzeigen, der eine kreisscheibenförmige Tischplatte aufweist, die wahlweise vergrößert oder verkleinert werden kann und auch im vergrößerten Zustand eine hohe Stabilität aufweist. Zur Lösung dieser Aufgabe ist ein Tisch entsprechend dem Patentanspruch 1 ausgebildet.

Bei dem erfindungsgemäßen Tisch erfolgt die Vergrößerung der Tischplatte dadurch, daß an deren Umfang mehrere Tischplattensegmente angeschlossen werden, die dann die kreisscheibenförmige Tischplatte als geschlossener Ring umgeben.

Mit der erfindungsgemäßen Ausbildung ist es insbesondere auch möglich, daß der Tisch sowohl im verkleinerten Zustand, als auch im vergrößerten Zustand jeweils eine kreisscheibenförmige Tischfläche bildet. Weitere Ausführungen der Erfindung sind Gegenstand der Unteransprüche.

Die Erfindung wird im Folgenden anhand der Figuren an Ausführungsbeispielen näher erläutert. Es zeigen:
- Fig. 1: in vereinfachter Darstellung und in Draufsicht einen im Durchmesser veränderbaren runden Tisch gemäß der Erfindung;
- Fig. 2: den Tisch der Figur 1 in Seitendarstellung und teilweise im Schnitt, und zwar links von einer vertikalen Tischmittelachse TA im vergrößerten Zustand und rechts von der Tischmittelachse TA im verkleinerten Zustand;
- Fig. 3: in einer Darstellung wie Figur 1 eine weitere mögliche Ausführungsform des Tisches gemäß der Erfindung.

Der in den Figuren allgemein mit 1 bezeichnete Tisch ist ein solcher mit runder Ausbildung der Tischfläche. Der Tisch 1 besteht im wesentlichen aus einem mittleren Fußteil 2 mit Säule 3 und unterem Fußelement 4, mit dem der Tisch 1 auf einem Untergrund abgestellt ist. Die Säule 3 ist mit ihrer Achse achsgleich mit der vertikalen Tischmittelachse TA angeordnet. An der Oberseite ist mit der Säule 3 fest verbunden eine untere, beispielsweise kreisscheibenförmige Tragplatte 5 befestigt, auf der eine weitere, Führungen aufweisende Trag- und Führungsplatte 6 flächig aufliegend gehalten ist.

An der Tragplatte 6 sind mehrere Tischsegmente 7, d. h. bei der dargestellten Ausführungsform insgesamt vier Tischsegmente 7 in einer Achsrichtung radial zur Tischmittelachse TA verschiebbar geführt, und zwar mit Hilfe von Führungen 8, die beispielsweise solche Führungen sind, wie sie auch als Schubkastenführung bei Möbeln verwendet werden. Die Tischplattensegmente 7 weisen jeweils eine kreisbogenförmig gekrümmte, der Tischmittelachse TA näher liegenden Innenrand 9 und einen ebenfalls kreisbogenförmig gekrümmten, der Tischmittelachse TA weiter entfernt liegenden äußeren Rand 10 auf. Der Krümmungsradius des innen liegenden Randes 9 der Tischplattensegmente 7 ist gleich dem Radius des äußeren Randes der Tischplatte 11. Der Krümmungsradius des außen liegenden Randes der Tischplattensegmente 10 ist derart, daß dieser Rand auf einem gedachten Kreisbogen um die Tischmittelachse TA liegt, dessen Radius gleich dem halben Durchmesser der Tischplatte 11 zuzüglich der Breite des jeweiligen Tischplattensegmentes 7, d. h. zuzüglich des radialen Abstandes zwischen dem inneren Rand 9 und dem äußeren Rand 10 ist. Weiterhin befinden sich die Tischplattensegmente 7 in einer Ebene oberhalb der Trag- und Führungsplatte 6. Die Oberseite des Tisches 1 bildet eine mittlere kreisscheibenförmige Tischplatte 11, die mit ihrer Achse achsgleich mit der Tischmittelachse TA liegt und einen Durchmesser aufweist, der größer ist als der Durchmesser der Tragplatten 5 und 6. Die Tischplatte 11 ist in einer Ebene oberhalb der Ebene der Tischplattensegmente 7 angeordnet.

Die Tischplattensegmente 7 sind bezüglich ihrer Winkellänge um die Tischmittelachse TA sowie auch an ihren Enden so ausgebildet, daß sie im eingeschobenen Zustand, der in der Figur 1 mit unterbrochenen Linien angedeutet ist, vollständig unterhalb der Tischplatte 11 aufgenommen sind, benachbarte Tischplattenelemente 7 an ihren Schmalseiten 12 jeweils flächig aneinander anschließen und insbesondere dort, wo der äußere Rand 10 eines Tischplattensegmentes 7 in den äußeren Rand eines weiteren Tischplattenelementes übergeht, nicht über den Außenrand der Tischplatte 11 vorstehen.

Im ausgezogenen Zustand schließen die Tischplattensegmente 7 mit ihrem inneren Rand 9 an den Außenrand der Tischplatte 11 an und liegen mit ihrem äußeren Rand 10 auf einem gemeinsamen, die Tischmittelachse TA umschließenden Kreis. In die zwischen den ausgezogenen Tischplattensegmenten 7 gebildeten Lücken sind weitere Tischplattensegmente 13 eingesetzt, so daß die Tischplattensegmente 7 und die weiteren Tischplattensegmente 13 einen die Tischplatte 11 umschließenden kreisförmigen Ring ergeben.

Bei eingeschobenen Tischplattensegmenten 7, d. h. bei im Durchmesser verkleinertem Tisch 1 sind die Tischplattensegmente 13 in einem Raum aufgenommen, der oben durch die Tischplatte 11, unten durch die Tragplatte 6 sowie außen durch die eingeschobenen Tischplattensegmente 7 begrenzt ist.

Mit 14 ist eine Gewindespindel bezeichnet, die mit ihrer Achse achsgleich mit der Tischmittelachse TA angeordnet und mit ihrem oberen Ende an der Unterseite der Tischplatte 11 befestigt ist. Die Gewindespindel greift in ein Gewinde ein, welches beispielsweise an der Oberseite der Säule 3 vorgesehen ist. Mit Hilfe des Gewindebolzens 14 kann die Tischplatte 11 durch Drehen angehoben und abgesenkt werden.

Die Funktionsweise des Tisches 1 läßt sich also, wie folgt, beschreiben:
Es wird davon ausgegangen, daß sich der Tisch 1 in seinem verkleinerten Zustand befindet, d. h. der Durchmesser der Tischfläche gleich dem Durchmesser der Tischplatte 11 ist. Die Tischplattensegmente 7 befinden sich im eingeschobenen Zustand und die zusätzlichen Tischplattensegmente 13 sind in dem von den Tischplattensegmenten 7 umschlossenen Raum unterhalb der Tischplatte 11 und oberhalb der Tragplatte 6 aufgenommen. Soll der Tisch 1 nun vergrößert werden, wird die Tischplatte 11 zunächst durch Drehen mittels der Spindel 14 angehoben. Die Tischplattensegmente 7 werden dann manuell radial nach außen verschoben, und zwar soweit, daß der innere Rand 9 der Tischplattensegmente 7 etwas außerhalb des äußeren Randes der Tischplatte 11 liegt. Die Tischplattensegmente 13 werden entnommen. Anschließend wird die Tischplatte 11 wiederum durch Drehen um die Tischmittelachse TA mittels der Gewindespindel 14 abgesenkt, und zwar soweit, daß die Unterseite der Tischplatte 11 nunmehr auf der Oberseite der Tragplatte 6 aufliegt. Die Tischplattensegmente 7 werden an die Tischplatte 11 herangeschoben, so daß sie mit ihren inneren Rändern 9 an den Rand der Tischplatte 11 anschließen. Die Segmente 13 werden zwischen den Tischplattensegmenten 7 und an der Tischplatte 11 in geeigneter Weise befestigt, beispielsweise durch ineinandergreifende Steckverbindungen. Auch anderen Verbindungsmöglichkeiten sind denkbar.

Die Tischplattensegmente 13 besitzen ebenfalls einen inneren, konkav gekrümmten Rand 15 und einen äußeren, konvex gekrümmten Rand 16, wobei der Krümmungsradius des Randes 15 gleich dem Krümmungsradius des Randes 9 und der Krümmungsradius des Randes 16 gleich dem Krümmungsradius des Randes 10 ist. Weiterhin besitzt jedes Tischplattensegment 13 Schmalseiten 17, die so ausgebildet sind, daß im vergrößerten Zustand des Tisches 1 jede Schmalseite 12 an eine Schmalseite 17 bündig anschließt.

Die Figur 3 zeigt in einer Darstellung wie Figur 1 als weitere mögliche Ausführungsform einen Tisch 1a, der sich vom Tisch 1 bezüglich konstruktiver Ausbildung und Funktion lediglich dadurch unterscheidet, daß auch die Tischplattensegmente 13 ebenfalls mit Hilfe von Führungen 8a radial zur Tischachse TA verschiebbar geführt sind, und zwar der Tragplatte 6 mit einer geeigneten Führung derart, daß die Tischplattensegmente 13 jeweils aus einer radial innenliegenden Nichtgebrauchslage radial nach außen in ihre Gebrauchslage bewegt werden können, in der sie jeweils zwischen zwei Tischplattensegmenten 7 angeordnet sind.

Abweichend von dem Tisch 1 sind die Tischplattensegmente 13 gegenüber den Tischplattensegmenten 7 jeweils auf Lücke versetzt derart vorgesehen, daß die radial zur vertikalen Tischachse verlaufende Mittelachse jedes Tischplattensegments 13 achsgleich mit derjenigen Achse liegt, an der die Tischplattensegmente 7 im Nichtgebrauchszustand aneinander anschließen.

Die Erfindung wurde voranstehend an Ausführungsbeispielen beschrieben. Es versteht sich, daß zahlreiche Änderungen sowie Abwandlungen möglich sind, ohne daß dadurch der der Erfindung zugrundeliegende Gedanke verlassen wird.

### Bezugszeichenliste

- 1, 1a: Tisch
- 2: Fuß
- 3: Fußsäule
- 4: Fußelement
- 5, 6: Tragplatte
- 7: Tischplattensegment
- 8, 8a: Führung
- 9: innerer Rand des Tischplattensegmentes 7
- 10: äußerer Rand des Tischplattensegmentes 7
- 11: Tischplatte
- 12: Schmalseite des Tischplattensegmentes 7
- 13: zusätzliches Tischplattensegment
- 14: Gewindespindel
- 15: Innenrand des Tischplattensegmentes 13
- 16: Außenrand des Tischplattensegmentes 13
- 17: Schmalseite des Tischplattensegmentes 13

## Patentansprüche

1. Tisch mit einer kreisscheibenförmigen Tischplatte (11), mit mehreren zum Vergrößern der Tischplatte (11) an deren Umfang anschließbaren ersten und zweiten Tischplattensegmenten (7, 13), die im Gebrauchs-Zustand, d.h. bei vergrößerter Tischplatte einen diese umschließenden geschlossenen Ring bilden, in welchem jeweils ein erstes Tischplattensegment (7) und ein zweites Tischplattenelement (13) abwechselnd aufeinander folgen, wobei die Tischplattensegmente (7, 13) zumindest an einem inneren Rand (9, 15) einen Krümmungsradius aufweisen, der gleich oder in etwa gleich dem Krümmungsradius der Tischplatte (11) an ihrem äußeren Rand ist und im Nichtgebrauchs-Zustand unterhalb der Tischplatte (11) angeordnet sind,
**dadurch gekennzeichnet, daß** im Nichtgebrauchs-Zustand ein von den ersten Tischplattensegmenten (7) umschlossener Raum zur Aufnahme der zweiten Tischplattensegmente (13) gebildet ist.

2. Tisch nach Anspruch 1, **dadurch gekennzeichnet, daß** im Nichtgebrauchs-Zustand die ersten und zweiten Tischplattensegmente (7, 13) in einer Ebene angeordnet sind.

3. Tisch nach Anspruch 1 oder 2, **dadurch gekennzeichnet, daß** die ersten Tischplattensegmente (7) eine größere Winkellänge aufweisen als die zweiten Tischplattensegmente (13) und die Winkellänge der ersten Tischplattensegmente (7) derart gewählt ist, daß diese Tischplattensegmente in einem die Tischplatte (11) nicht vergrößernden Nichtgebrauchs-Zustand unterhalb der Tischplatte (11) aneinander anschließend einen die Achse (TA) des Tisches umschließenden Ring bilden, ohne über den Rand der Tischplatte (11) vorzustehen.

4. Tisch nach einem der vorhergehenden Ansprüche, **gekennzeichnet durch** Führungen (8, 8a) zum Verschieben der ersten und/oder zweiten Tischplattensegmente (7, 13) zwischen dem Nichtgebrauchs-Zustand und dem Gebrauchs-Zustand radial zur Tischmittelachse (TA).

5. Tisch nach einem der vorhergehenden Ansprüche, **gekennzeichnet durch** eine Hubeinrichtung (14) zum Heben und Absenken der Tischplatte (11).

6. Tisch nach Anspruch 5, **dadurch gekennzeichnet, daß** die Hubeinrichtung von einer Gewindespindel (14) gebildet ist.

7. Tisch nach einem der vorhergehenden Ansprüche, **gekennzeichnet durch** einen zentralen Fuß bzw. Mittelfuß (2).

8. Tisch nach einem der vorhergehenden Ansprüche, **dadurch gekennzeichnet, daß** vier erste Tischplattensegmente (7) und vier zweite Tischplattensegmente (13) vorgesehen sind.

9. Tisch nach einem der vorhergehenden Ansprüche, **dadurch gekennzeichnet, daß** die Tischplattensegmente (7, 13) einen äußeren Rand (10, 16) aufweisen, dessen Krümmungsradius gleich dem Radius der Tischplatte (11) zuzüglich der Breite der Tischplattensegmente (7, 13) ist.

10. Tisch nach einem der vorhergehenden Ansprüche, **dadurch gekennzeichnet, daß** die ersten und zweiten Tischplattensegmente (7, 13) im Nichtgebrauchszustand auf Lücke versetzt angeordnet sind.

## Claims

1. Table with a table top (11) in the shape of a circular disk, with several first and second table leaf segments (7, 13) for enlarging the table top (11) which join on to its circumference and which in the deployed state, i.e. where the table top is enlarged, form a ring that encloses it, in which respectively a first table leaf segment (7) and a second table leaf segment (13) follow on from one another in alternation, wherein the table leaf segments (7, 13) have, at least on an inner edge (9, 15), a radius of curvature that is the same or approximately the same as the radius of curvature of the table top (11) on its outer edge, and in their unused state are arranged below the table top (11),
**characterised in that**
in the unused state, a space for accommodating the second table leaf segments (13) is formed which is enclosed by the first table leaf segments (7).

2. Table in accordance with claim 1, **characterised in that** in the unused state, the first and second table leaf segments (7, 13) are arranged in one plane.

3. Table in accordance with claim 1 or 2, **characterised in that** the first table leaf segments (7) have a larger angle length than the second table leaf segments (13), and the angle length of the first table leaf segments (7) is chosen such that in an unused state that does not enlarge the table top (11), these table leaf segments adjoin one another to form a ring below the table top (11), enclosing the axis (TA) of the table, without projecting beyond the edge of the table top (11).

4. Table in accordance with one of the preceding claims, **characterised by** guides (8, 8a) for displacing the first and/or second table leaf segments (7, 13) between the unused state and the used state, radially to the table's central axis (TA).

5. Table in accordance with one of the preceding claims, **characterised by** a lifting device (14) for lifting and lowering the table top (11).

6. Table in accordance with claim 5, **characterised in that** the lifting device is formed by a threaded spindle (14).

7. Table in accordance with one of the preceding claims, **characterised by** a central foot or middle foot (2).

8. Table in accordance with one of the preceding claims, **characterised in that** four first table leaf segments (7) and four second table leaf segments (13) are provided.

9. Table in accordance with one of the preceding claims, **characterised in that** the table leaf segments (7, 13) have an outer edge (10, 16) whose radius of curvature is equal to the radius of the table top (11) plus the width of the table leaf segments (7,13).

10. Table in accordance with one of the preceding claims, **characterised in that** in their unused state, the first and second table leaf segments (7, 13) are arranged offset to fill in the gaps.

## Revendications

1. Table avec un plateau (11) de table en forme de disque circulaire comprenant plusieurs premiers et deuxièmes segments (7, 13) de plateau de table qui peuvent être raccordés à sa périphérie pour agrandir le plateau (11) de table et qui forment, en situation d'utilisation, c'est-à-dire quand le plateau de table est agrandi, un anneau fermé entourant celui-ci, dans lequel un premier segment (7) de plateau de table et un deuxième segment (13) de plateau de table se succèdent respectivement à tour de rôle, les segments (7, 13) de plateau de table présentant au moins sur un bord intérieur (9, 15) un rayon de courbure qui est égal ou à peu près égal au rayon de courbure du plateau (11) de table) sur son bord extérieur et qui sont disposés, en situation de non-utilisation, en dessous du plateau (11) de table, **caractérisée en ce qu'**en situation de non-utilisation, un espace entouré par des premiers segments (7) de plateau de table est formé pour accueillir les deuxièmes segments (13) de plateau de table.

2. Table selon la revendication 1, **caractérisée en ce qu'**en situation de non-utilisation, les premiers et deuxièmes segments (7, 13) de plateau de table sont disposés dans un plan.

3. Table selon la revendication 1 ou 2, **caractérisée en ce que** les premiers segments (7) de plateau de table présentent une plus grande longueur angulaire que les deuxièmes segments (13) de plateau de table et la longueur angulaire des premiers segments (7) de plateau de table est choisie de telle manière que ces segments de plateau de table forment, dans une situation de non-utilisation n'agrandissant pas le plateau (11) de la table, un anneau entourant l'axe (TA) de la table en se s'accolant les uns aux autres en dessous du plateau (11) de la table, sans faire saillie au-delà du bord du plateau (11) de la table.

4. Table selon une des revendications précédentes, **caractérisée par** des glissières (8, 8a) pour déplacer les premiers et / ou deuxièmes segments (7, 13) de plateau de table entre la situation de non-utilisation et la situation d'utilisation radialement par rapport à l'axe central (TA) de la table.

5. Table selon une des revendications précédentes, **caractérisée par** un dispositif de levage (14) pour soulever et abaisser le plateau (11) de table.

6. Table selon la revendication 5, **caractérisée en ce que** le dispositif de levage est formé par une broche filetée (14).

7. Table selon une des revendications précédentes, **caractérisée par** un pied central ou pied médian (2).

8. Table selon une des revendications précédentes, **caractérisée en ce que** quatre premiers segments (7) de plateau de table et quatre deuxièmes segments (13) de plateau de table sont prévus.

9. Table selon une des revendications précédentes, **caractérisée en ce que** les segments (7, 13) de plateau de table présentent un bord extérieur (10, 16) dont le rayon de courbure est égal au rayon du plateau (11) de table et de la largeur des segments (7, 13) du plateau de table.

10. Table selon une des revendications précédentes, **caractérisée en ce que** les premiers et deuxièmes segments (7, 13) de plateau de table sont disposés, en situation de non-utilisation, de manière décalée sur des trous.
